# EUROPÄISCHE PATENTSCHRIFT

(11) **EP 2 601 104 B1**
(45) Veröffentlichungstag und Bekanntmachung des Hinweises auf die Patenterteilung: **02.07.2014**
(21) Anmeldenummer: 11748542.5
(22) Anmeldetag: 20.07.2011
(51) Int. Cl.: B65D 65/46, B65B 27/12, B65B 51/04, B65D 65/00

(54) **VERFAHREN ZUR BEFESTIGUNG VON UMSCHLAGBÖGEN BEI DER ZELLSTOFFBALLENVERPACKUNG UND BEFESTIGUNGSELEMENT**
METHOD FOR FASTENING WRAPPING SHEETS IN PULP-BALE PACKAGING, AND FASTENING ELEMENT
PROCÉDÉ POUR LA FIXATION DE FEUILLES DE MANUTENTION POUR L'EMBALLAGE EN PAQUET DE CELLULOSE ET ÉLÉMENT DE FIXATION

(30) Priorität: 02.08.2010 AT 12942010
(43) Veröffentlichungstag der Anmeldung: 12.06.2013
(73) Patentinhaber: Andritz AG, 8045 Graz (AT)
(72) Erfinder: WRITZL, Walter, A-8045 Graz (AT)
(74) Vertreter: Schweinzer, Friedrich
(86) Internationale Anmeldenummer: PCT/AT2011/000308
(87) Internationale Veröffentlichungsnummer: WO 2012/016256

(56) Entgegenhaltungen:
- WO-A1-93/00210
- WO-A1-96/24524
- WO-A1-98/43877
- US-A1- 2009 266 035

## Beschreibung

Die Erfindung betrifft ein Verfahren zur Befestigung von Umschlagbögen aus Papier oder Zellstoff bei der Zellstoffballenverpackung, wobei die Zellstoffballen entweder mit einem ein- oder zweiteiligen Umschlagbogen aus Papier oder einem unteren und einem oberen Bogen aus Zellstoff eingeschlagen werden. Weiters betrifft die Erfindung eine Befestigungseinrichtung.

Zur weiteren Bearbeitung in der Ballenlinie müssen diese Umschlagbögen in irgendeiner Weise befestigt werden. Bisher wurde dies durch eine variable Anzahl von Stahldrähten erreicht, die um jeden einzelnen Zellstoffballen gewickelt wurden. Dieses Verfahren ist teuer, einerseits durch die Materialkosten für den Bindedraht und andererseits durch zusätzlich erforderliche Schnürmaschinen. Es entstehen hohe Kosten für den Bindedraht beim Zellstofferzeuger und ebenso zur Drahtentfernung und Drahtentsorgung beim Kunden (Papiererzeuger). Ein weiteres alternatives Verfahren ist die Umreifung mit Papierband, wobei anstelle von Draht, ein Papierband zum Teil mehrfach um den Zellstoffballen gewickelt und anschließend verklebt wird.

Alternative Verfahren sind z.B. aus der WO 91/10594 oder US 3,792,563 bekannt, wobei hier die Zellstoffverpackung am Zellstoffballen durch Verklebung der Bögen erreicht wird. Ein Problem hierbei ist, dass der Klebstoff beim Auflösen ein Fremdstoff ist, der erst aus der erzeugten Zellstoffsuspension entfernt werden muss. Weiters dauert es einige Zeit, bis der Kleber hält, was zu einer Verlängerung der Packzeit bzw. auch einer Reduktion der möglichen Durchsatzrate führt.

Weiters ist aus der WO 98/43 877 bekannt, Befestigungsstifte zu verwenden, die aus Maisstärke gefertigt sind. Auch wenn sich diese auflösen lassen ohne schädliche Bestandteile zu hinterlassen, stellen sie immer noch ein Fremdmaterial dar, das dann allenfalls im Reinigungsprozess der nach der Auflösung entstandenen Faserstoffsuspension abgeschieden werden muss. Die WO 96/24524 beschreibt weiters ein Verfahren zur Befestigung der Umschläge um einen Ballen. Hier wird einerseits ein Loch gestanzt und in weiterer Folge mittels eines Haken ein Teil des Umschlagbogens umgebogen. Bei diesem Vorgang werden aber zwangsweise Schichten des Zellstoffballens durchstoßen und somit zumindest am Rand zerstört, was eine Produktionseinbuße und möglicherweise dadurch auch einen geringeren Erlös für den Lieferanten bedeutet.

Ziel der Erfindung ist es daher, eine Befestigung der Zellstoffballenverpackung aus Zellstoff- oder Papierbögen ohne zusätzliche Maschine, wie z.B. bei der zur Umreifung mit Draht oder Papierband zu erreichen, kostengünstig für den Zellstofferzeuger und ohne zusätzlichen Kosten- und Arbeitsaufwand für den Endkunden (Papiererzeuger).

Die Erfindung ist daher dadurch gekennzeichnet, dass an der Überlappungsstelle der beiden Papier- oder Zellstoffbögen bzw. an der Endfaltung der Umschlagbögen aus Zellstoff oder Papier eine oder mehrere Klammer(n) die aus einem Streifen aus Zellstoff oder Papier besteht bzw. bestehen, in den Ballen eingebracht wird bzw. werden. Damit kann einerseits eine kostenintensive Schnürmaschine bzw. Papierbandumreifungsmaschine und die laufenden Drahtkosten vermieden werden und auch der Aufwand für eine Entsorgung des Drahtes beim Kunden entfällt. Ein weiterer Vorteil durch die Erfindung ergibt sich durch einen geringen Verbrauch an Papierband oder Zellstoffstreifen, der je nach Anzahl der gesetzten Klammern ca. 20 - 25% dem entspricht, der derzeit bei der Papierbandumreifungsmethode erforderlich ist. Eine vorteilhafte Weiterbildung der Erfindung ist dadurch gekennzeichnet, dass das Klammermaterial in Streifen- oder Bandform einem Werkzeug zugeführt wird, wobei das Werkzeug das Klammermaterial durch die, insbesondere vorgestanzten Papier- oder Zellstoffbögen drücken kann. Damit wird eine günstige Vorrichtung geschaffen, die quasi kontinuierlich arbeiten kann.

Eine günstige Ausgestaltung der Erfindung ist dadurch gekennzeichnet, dass das Werkzeug aus dem Papier- bzw. Zellstoffstreifen durch das Einschieben zwischen die gestapelten Zellstoffblätter eine U-förmige Klammer bildet, wobei die Klammer an ihren Enden zurückgefaltet werden kann. Durch die U-Form lässt sich die Klammer gut zwischen die Zellstoffbögen des Zellstoffballens einbringen, wobei sie durch den Druck der darüber liegenden Zellstoffbögen fixiert wird. Weiters wird durch das Zurückfalten der Klammer eine zusätzliche Sicherheit gegen das Lösen der Klammerverbindung erreicht.

Weiters betrifft die Erfindung eine Befestigungseinrichtung zur Befestigung von Umschlagbögen aus Papier oder Zellstoff um Zellstoffballen, die dadurch gekennzeichnet ist, dass sie aus einem Streifen aus Papier oder Zellstoff besteht, wobei sie eine Klammer bildet, die zwischen die Zellstoffblätter des Zellstoffballens eingeschoben werden kann. Somit muss die Befestigungseinrichtung beim Kunden nicht mehr aufgebunden oder entdrahtet werden, wobei bei Verwendung von Zellstoff diese beim Zellstofferzeuger in eigener Produktion günstig gefertigt werden kann.

Eine günstige Ausgestaltung der Erfindung ist dadurch gekennzeichnet, dass sie eine Klammer bildet, die U-förmig ausgebildet und vorzugsweise an ihren Enden zurückgefaltet ist. Durch die U-Form können die Schenkel in einfacher Weise zwischen die gestapelten Zellstoffbögen eingeschoben und durch den Druck der darüberliegenden Zellstoffbögen fixiert werden. Durch die zurückgefalteten Enden der Klammer wird eine zusätzliche Sicherheit gegen Lösen der Klammerverbindung erreicht.

Die Erfindung wird nun anhand der Zeichnungen beispielhaft beschrieben, wobei
Fig. 1a eine Ansicht eines verpackten Zellstoffballens nach dem Stand der Technik,
Fig. 1b eine Ansicht eines verpackten Zellstoffballens gemäß der Erfindung,
Fig. 2a einen Schnitt durch einen Zellstoffballen mit erfindungsgemäßer Befestigungseinrichtung,
Fig. 2b eine Ansicht eines verpackten Zellstoffballens,
Fig. 3a bis 3d die einzelnen Verfahrensschritte zur Einbringung der Befestigungseinrichtung und
Fig. 4a bis 4d verschiedene Varianten für das Material der Befestigungseinrichtung darstellt.

In Fig. 1a ist die Ansicht eines verpackten Zellstoffballens 1 nach dem Stand der Technik dargestellt. Es ist hier die Variante mit einem oberen Zellstoffbogen 2 und einem unteren Zellstoffbogen 3, die sich überlappen gezeigt. Die beiden Zellstoffbögen werden mittels mehrerer Papierbänder 10 fixiert.

Fig. 1b zeigt demgegenüber einen Zellstoffballen 1, bei dem die Zellstoffbögen 2, 3 mittels Klammern 4 fixiert werden. Man erkennt hier klar, dass gegenüber dem Stand der Technik zusätzlich eine Einsparung an Papierband oder Zellstoffstreifen vorhanden ist, wobei der Verbrauch an Papierband oder Zellstoffstreifen nur mehr ca. 20 - 25% der Variante nach dem Stand der

Technik entspricht. Bei einer Umwicklung mittels einteiligem Umschlagbogen aus Papier wäre nur die Endfaltung, d.h. die beiden Klappen 9 zu fixieren.

Fig. 2a zeigt einen fertig verpackten Zellstoffballen 1 (Schnittdarstellung) als Beispiel mit einem oberen Zellstoffbogen 2 und einem unteren Zellstoffbogen 3, die sich überlappen und für die Weiterbearbeitung sowie den Transport sicher am Zellstoffballen fixiert werden müssen. Dies erfolgt erfindungsgemäß durch eine Befestigungseinrichtung, die hier als Klammer 4 mit den Schenkeln 5 und rückgefalteten Enden 6 ausgeführt ist. Die beiden Schenkel 5 der U-förmig gebogenen Klammer 4 aus Papierband oder Zellstoff sind dabei zwischen die gestapelten Zellstoffbögen eingeschoben und durch den Druck der darüberliegenden Zellstoffbögen fixiert. Durch die rückgefalteten Enden 6 der Klammer 4 wird eine zusätzliche Sicherheit gegen Lösen der Klammerverbindung erreicht. Die Anzahl und Position der Klammerverbindungen ist frei wählbar und kann somit auf die Anforderungen des Ballenverpackungsmaterials und abhängig vom Transportweg jeweils angepasst werden.

Fig. 2b zeigt nun einen fertig verpackten Zellstoffballen 1 mit einem oberen Zellstoffbogen 2 und einem unteren Zellstoffbogen 3, die sich überlappen und durch eine Klammer 4 aus Papierband oder Zellstoff transportsicher zusammengehalten werden. Analoges gilt für eine Umwicklung durch einen ein- oder zweiteiligen Umschlagbogen aus Papier der an der Endfaltung fixiert wird. Die so gesicherten Zellstoffballen können dann beim Endkunden in der Papierfabrik ohne Vorarbeiten und ohne Rückstände in einen Zellstoffauflöser (Pulper) gegeben und dort aufgelöst werden. Es entfallen das bisherige Aufschneiden und Entsorgen der Drahtringe und es wird dadurch auch das Risiko einer Verletzung des Personals bei manueller Entdrahtung vermieden. Weiters können keine Drahtreste in die Zellstoffsuspension gelangen, die allenfalls Folgeschäden (z.B. Siebschäden) hervorrufen könnten.

In den Fig. 3a bis 3d sind die einzelnen Verfahrensschritte zur Einbringung der Befestigungseinrichtung 4 in den Zellstoffballen 1 dargestellt. Fig. 3a zeigt hier die Ausgangslage, bei der sich beispielsweise ein oberer Zellstoffbogen 2 und ein unterer Zellstoffbogen 3 überlappen. Die Befestigungseinrichtung 4 liegt hier als Streifen vor, der gegebenenfalls von einer Rolle abgewickelt und abgeschnitten wird. Das Werkzeug 7 zur Einbringung der Befestigungseinrichtung 4 in den Zellstoffballen 1 befindet sich hier in seiner Ruheposition.

In Fig. 3b ist dargestellt, wie das Werkzeug 7 das Klammermaterial 4 durch die Verpackungsbögen 2, 3 drückt. Die Verpackungsbögen können dabei bereits vorgestanzt sein, um das Einführen der Befestigungseinrichtung 4 zu erleichtern. Man erkennt hier auch die sich bildenden Schenkel 5. Eine mögliche Vorstanzeinrichtung ist hier in der Zeichnung nicht dargestellt.

Fig. 3c zeigt nun die Endposition des Werkzeugs 7 im Zellstoffballen 1. Man erkennt hier, dass sich rückgefaltete Enden 6 bilden. Diese rückgefalteten Enden 6 werden nach dem Herausziehen des Werkzeugs 7 (Fig. 3d) durch die Last der oberhalb befindlichen Zellstoffbögen etwas zusammengedrückt und erhöhen damit zusätzlich die Sicherheit gegen Lösen der Klammerverbindung.

In Fig. 4a bis 4d sind einige Beispiele von einer Anzahl von verschiedenen Ausführungsformen von Zellstoff- oder Papierstreifen jeweils in Draufsicht und im Querschnitt dargestellt, die als Befestigungseinrichtung 4 eingesetzt werden können. Fig. 4a zeigt hier einen einfachen Zellstoffstreifen. In Fig. 4b ist ein doppelter, eingeschlagener Zellstoffstreifen dargestellt, der eine größere Festigkeit aufweist und somit eine größere Verpackungssicherheit gewährleistet. Fig. 4c zeigt einen gefalzten Papierstreifen, wie er auch im Handel erhältlich ist. In Fig. 4d ist dann ein verzwirnter Papierstreifen dargestellt, der ebenfalls im Handel erhältlich ist. Weiters können auch alle anderen handelsüblichen Papierbänder eingesetzt werden. Die Zellstoffstreifen haben den Vorteil, dass diese direkt in der Zellstofffabrik ohne großen Aufwand und Kosten erzeugt werden können, während Papierstreifen üblicherweise zugekauft werden müssen.

## Patentansprüche

1. Verfahren zur Befestigung von Umschlagbögen aus Papier oder Zellstoff bei der Zellstoffballenverpackung, wobei ein Zellstoffballen mit einem ein- oder zweiteiligen Umschlagbogen aus Papier oder mit einem unteren Bogen (3) aus Zellstoff und einem oberen Bogen (2) aus Zellstoff eingeschlagen wird, **dadurch gekennzeichnet, dass** an der Überlappungsstelle der beiden Papier- oder Zellstoffbögen (2, 3) bzw. an der Endfaltung (9) der Umschlagbögen (2, 3) aus Zellstoff oder Papier eine oder mehrere Klammer(n) (4) die aus einem Streifen aus Zellstoff oder Papier besteht bzw. bestehen, in den Ballen eingebracht wird bzw. werden.

2. Verfahren nach Anspruch 1, **dadurch gekennzeichnet, dass** das Klammermaterial in Streifenform einem Werkzeug (7) zugeführt wird.

3. Verfahren nach Anspruch 2, **dadurch gekennzeichnet, dass** das Werkzeug das Klammermaterial durch die, insbesondere vorgestanzten Papier- oder Zellstoffbögen (2, 3) drückt.

4. Verfahren nach Anspruch 3, **dadurch gekennzeichnet, dass** das Werkzeug (7) aus dem Papier- bzw. Zellstoffstreifen durch das Einschieben zwischen die gestapelten Zellstoffblätter eine U-förmige Klammer (4) erzeugt.

5. Verfahren nach Anspruch 4, **dadurch gekennzeichnet, dass** die Klammer (4) an ihren Enden (6) zurückgefaltet wird.

6. Befestigungseinrichtung zur Befestigung von Umschlagbögen aus Papier oder Zellstoff um Zellstoffballen, **dadurch gekennzeichnet, dass** sie aus einem Streifen aus Papier oder Zellstoff besteht, wobei sie eine Klammer (4) bildet, die zwischen die Zellstoffblätter des Zellstoffballens (1) eingeschoben werden kann.

7. Befestigungseinrichtung nach Anspruch 6, **dadurch gekennzeichnet, dass** die Klammer (4) U-förmig ausgebildet und vorzugsweise an ihren Enden (6) zurückgefaltet ist.

## Claims

1. Method for securing wrappers made of paper or pulp for pulp bale packing, where a pulp bale is wrapped in a single or two-part wrapper made of paper or in a bottom wrapper (3) made of pulp and a top wrapper (2) made of pulp, **characterized in that** one or several clamps (4) made out of a strip of pulp or paper are inserted into the bale at the overlapping place of the two paper or pulp wrappers (2, 3) or at the end fold (9) of the wrappers (2, 3) made of pulp or paper.

2. Method according to Claim 1, **characterized in that** the clamping material in the form of a strip is fed to a tool (7).

3. Method according to Claim 2, **characterized in that** the tool pushes the clamping material through the especially pre-punched paper or pulp wrapper (2, 3).

4. Method according to Claim 3, **characterized in that** the tool (7) makes a U-shaped clamp out of the paper or pulp strip by pushing it in between the stacked pulp sheets.

5. Method according to Claim 4, **characterized in that** the clamps (4) are folded back at their ends (6).

6. Securing device for securing wrappers made of paper or pulp around pulp bales, **characterized in that** it consists of a strip of paper or pulp, where it forms a clamp (4) that can be pushed in between the pulp sheets in the pulp bale (1).

7. Securing device according to Claim 6, **characterized in that** the clamp (4) has a U-shape and is preferably folded back at the ends.

## Revendications

1. Procédé de fixation de feuilles d'enveloppement en papier ou en pâte à papier dans le cadre de l'emballage de balles de pâte, où une balle de pâte est enveloppée moyennant une feuille d'enveloppement en papier comportant une ou deux parties ou moyennant une feuille inférieure (3) en pâte à papier et une feuille supérieure (2) en pâte à papier, **caractérisé en ce qu'**au point de recouvrement des deux feuilles en papier ou en pâte à papier (2, 3) et/ou au plissement final (9) des feuilles d'enveloppement (2, 3) en pâte à papier ou en papier une ou plusieurs attaches (4) se composant d'une bande en pâte à papier ou en papier est/sont introduite(s) dans la balle.

2. Procédé selon la revendication 1, **caractérisé en ce que** la matière d'attache est amenée à un outil (7) sous forme de bande.

3. Procédé selon la revendication 2, **caractérisé en ce que** l'outil presse la matière d'attache à travers les feuilles en papier ou en pâte à papier (2, 3), surtout poinçonnées préliminairement.

4. Procédé selon la revendication 3, **caractérisé en ce que** l'outil (7) produit une attache en forme d'un U (4) à partir de la bande en papier ou pâte à papier moyennant l'insertion entre les feuilles de pâte à papier superposées.

5. Procédé selon la revendication 4, **caractérisé en ce que** l'attache (4) est pliée en arrière à ses bouts (6).

6. Dispositif de fixation pour fixer des feuilles d'enveloppement en papier ou en pâte à papier sur des balles de pâte à papier, **caractérisé en ce qu'**il comporte une bande en papier ou en pâte à papier, qui forme une attache (4) qui peut être insérée entre les feuilles de pâte à papier de la balle de pâte en papier (1).

7. Dispositif de fixation selon la revendication 6, **caractérisé en ce que** l'attache (4) est en forme d'un U et est pliée en arrière de préférence à ses bouts (6).
